# EUROPÄISCHE PATENTSCHRIFT

(11) **EP 1 417 990 B1**
(45) Veröffentlichungstag und Bekanntmachung des Hinweises auf die Patenterteilung: **16.04.2008**
(21) Anmeldenummer: 03022343.2
(22) Anmeldetag: 04.10.2003
(51) Int. Cl.: A63C 9/08, A43C 11/16

(54) **Snowboardbindung**
Snowboardbinding
Fixation de surf des neiges

(30) Priorität: 11.11.2002 DE 10252635
(43) Veröffentlichungstag der Anmeldung: 12.05.2004
(73) Patentinhaber: Goodwell International Limited, Tortola, British Virgin Islands (VG)
(72) Erfinder: Elkington, Mark, Tuen Mun New Territories Hong Kong (CN)
(74) Vertreter: von Bülow, Tam

(56) Entgegenhaltungen:
- WO-A-00/76337
- US-A- 5 319 868
- US-A- 6 065 770

## Beschreibung

Die Erfindung bezieht sich auf eine Snowboardbindung gemäß dem Oberbegriff des Patenanspruches 1. Eine solche Snowboardbindung ist aus der WO 00/76602 A2 bekannt. Dort ist eine Snowboardbindung mit einer Grundplatte gezeigt, die auf der Oberfläche eines Snowboards angeschraubt wird und zwei seitlich hochstehende Seitenwangen hat. An diese Seitenwangen sind zwei Riemen befestigt, von denen der eine den Rist und der andere den Zehenbereich eines in die Bindung einsetzbaren Stiefels übergreift. Beide Riemen sind dabei über Seilzüge mit beiden Seitenwangen verbunden und mittels eines Spannelementes, das die Seilzüge auf einen Wickeldorn aufwickelt, spannbar, wodurch die wirksame Länge der den Stiefel übergreifenden Riemen justierbar ist. Die Seilzüge sind unter Bildung beidseitiger Schlaufen je zweifach über die Riemen geführt und das Spannelement ist am jeweiligen Riemen befestigt.

Bei der DE 91 13 766 U1 und der US 5,727,797 sind die Riemen über einen Ratschenmechanismus und Zahnriemen mit den Seitenwangen verbunden und mittels des Ratschenmechanismus spannbar.

Aus der US 5,556,123 und der US 5,971,423 (Fig. 13) ist es bekannt, statt zweier Riemen, die den Schuh übergreifen, ein einziges Ristelement zu verwenden, das sich vom Zehenbereich bis zum Ristbereich des Stiefels erstreckt. Die Verbindung dieses Ristelementes mit der Grundplatte erfolgt über Seilzüge, die entweder das Ristelement vollständig übergreifen (US 5,556,123) oder nahe den Seitenkanten des Ristelementes angebracht sind (US 5,971,423). Bei beiden Schriften sind die Seilzüge mit einem schwenkbar an der Grundplatte angelenkten Fersenelement (sog. Highback) verbunden und über zusätzliche Mittel, wie eine Spannschraube oder einen verstellbaren Zahnriemen, in ihrer Länge justierbar. Das eigentliche Spannen der Seilzüge erfolgt dort durch Verschwenken des Fersenelementes.

Aus der US-A-6 065 770 ist eine Snowboardbindung gemäß dem Oberbegriff des Patentanspruchs 1 bekannt.

Die Einstellung der Lage und damit der wirksamen Länge des Ristriemens ist in der Praxis mühsam und kann entweder nicht feinfühlig genug durchgeführt werden oder erfordert mehrere Einstellvorgänge. Andererseits ist es Wunsch vieler Fahrer, nach einer Abfahrt die Bindung, d.h. den Ristriemen zu lockern, aber trotzdem, beispielsweise für die Auffahrt in einem Schlepplift, noch fest genug in der Bindung gehalten zu sein, was mit den oben beschriebenen bekannten Bindungen schwer durchzuführen ist und zumindest dann sehr umständlich.

Aufgabe der Erfindung ist es daher, die eingangs beschriebene Snowboardbindung dahingehend zu verbessern, daß ein feinfühliges Einstellen der wirksamen Länge des Ristriemens einfach möglich ist.

Diese Aufgabe wird durch die im Patentanspruch 1 angegebenen Merkmale gelöst. Vorteilhafte Ausgestaltungen und Weiterbildungen der Erfindung sind den Unteransprüchen zu entnehmen.

Das Grundprinzip der Erfindung liegt darin, ein einziges Ristelement pro Stiefel mit mehreren, insbesondere mindestens zwei Spannseilen zu fixieren, aber trotzdem nur eine einzige Spannvorrichtung zu verwenden, die unabhängig vom Fersenelement ist. Mit der einzigen Spannvorrichtung kann das Ristelement in einem Arbeitsgang gespannt oder gelockert werden. Die durch das Fersenelement bestimmte Vorlage wird dadurch nicht verändert.

Nach einer Ausgestaltung der Erfindung hat die Spannvorrichtung einen drehbaren Wickeldorn, auf den die Zugseile aufgewickelt werden. Durch geeignete Dimensionierung des Wickeldornes und eines damit gekoppelten Drehknopfes kann ein Übersetzungsverhältnis gewählt werden, da es bei geringem Kraftaufwand durch den Benutzer hohe Spannkräfte ermöglicht. Als Spannvorrichtung kann aber auch ein schwenkbarer Hebel mit mehreren Haken verwendet werden, in die die Zugseile einhängbar sind. Von Vorteil ist es dabei, wenn die Zugseile dann unter Bildung einer Schlaufe miteinander verbunden sind und diese Schlaufe in die Spannvorrichtung eingehängt wird.

Die Zugseile können ein beliebiges Element sein, das die Anforderung erfüllt, Zugkräfte übertragen zu können und aufwickelbar zu sein. Hierfür kommen beispielsweise Metalldrähte, Kunststoffseile, Bänder und dergleichen in Frage. Die Spannvorrichtung kann an der Seitenwange der Grundplatte, am Ristelement oder auch am Fersenelement angebracht sein.

Die Spannvorrichtung hat einen drehbaren Wickeldorn und einen drehbaren Betätigungsknopf oder -hebel. Die jeweilige Drehstellung des Wickeldornes ist arretierbar, beispielsweise durch eine oder mehrere Sperrklinken und einer Rastverzahnung. Selbstverständlich sind auch andere bekannte Arretierungseinrichtungen verwendbar, die formschlüssig oder auch reibschlüssig den Wickeldorn in beliebiger Drehstellung festhalten bzw. arretieren.

Im folgenden wird die Erfindung anhand von Ausführungsbeispielen im Zusammenhang mit der Zeichnung ausführlicher erläutert. Es zeigt:
- Fig. 1: eine schematische Seitenansicht einer Snowboardbindung nach einem ersten Ausführungsbeispiel der Erfindung;
- Fig. 2: eine Abbildung ähnlich Fig. 1 nach einem zweiten Ausführungsbeispiel der Erfindung;
- Fig. 3: eine Abbildung ähnlich Fig. 1 nach einem dritten Ausführungsbeispiel der Erfindung;
- Fig. 4: eine Abbildung ähnliche Fig. 1 nach einem vierten Ausführungsbeispiel der Erfindung;
- Fig. 5: einen Querschnitt eines Ausführungsbeispieles einer Spannvorrichtung; und
- Fig. 6: einen Schnitt längs der Linie A-A der Fig. 5.

Zunächst sei auf Fig. 1 Bezug genommen. Die Snowboardbindung hat ein Chassis mit eine Grundplatte 1, die in bekannter Weise an der Oberfläche eines Snowboards befestigt wird, was üblicherweise durch Anschrauben erfolgt. Integrierter Bestandteil des Chassis sind senkrecht von der Grundplatte 1 abstehende Seitenwangen 2, die beidseitig des zu haltenden Stiefels 5 an der eigentlichen Grundplatte 1 angebracht sind. Diese Seitenwangen 2 haben mehrere Funktionen, nämlich unter anderem seitliche Führung des Stiefels, Halterung eines üblicherweise schwenkbar an den Seitenwangen 2 befestigten Fersenteiles 3 und Halterung eines einzigen Ristriemens 4, welcher sich vom vorderen Zehenbereich 51 des Stiefels 5 bis über den Ristbereich 5b erstreckt und teilweise noch in den Schaftbereich 5c übergeht. Obwohl also nicht nur der Rist sondern auch der Zehenbereich und ggf. auch ein Schaftteil überdeckt werden, sei er hier als Ristriemen bezeichnet. Dieser Ristriemen 4 ist über Zugseile 6 und 9 an mindestens einer Seitenwange 2 befestigt, wofür eine Vielzahl von Varianten möglich ist, die nachfolgend beschrieben werden. Bei einer Variante ist das Zugseil 6 im Bereich einer Kante des Ristriemens 4 in dessen Zehenbereich befestigt, was durch einen Befestigungspunkt 7 dargestellt ist. Das Zugseil 6 kann beispielsweise angenietet, angenäht, angeschraubt, durch eine Öse hindurchgesteckt werden oder in sonstiger bekannter Weise befestigt werden. Das Zugseil 6 führt dann über an der Seitenwange 2 angebrachte Umlenkrollen 11a und 11b zu einer Spannvorrichtung 8, die hier am Ristelement 4 befestigt ist und zwar etwa in dessen Mitte.

In entsprechender Weise ist ein zweites Zugseil 9 im Ristbereich 5b an dem Ristelement 4 angebracht und zwar an einem Befestigungspunkt 10, der ebenfalls nahe der Kante des Ristriemens liegt. Auch das zweite Zugseil 9 ist über Umlenkrollen 12a und 12b an der Seitenwange 2 umgelenkt und ebenfalls zu der Spannvorrichtung 8 geführt. Durch Spannen der Spannvorrichtung 8 werden somit beide Zugseile 6 und 9 gespannt.

Die Zugseile 6 und 9 können auch, wie durch die Bezugszeichen 6' und 9' und die gestrichelten Linien angedeutet, über das Ristelement 4 geführt sein und dieses vollständig übergreifen. Auf der gegenüberliegenden Seite können die Enden der Zugseile 6' und 9' entweder fest an der gegenüberliegenden Seitenwange befestigt sein oder sie können, wie in Fig. 1 für die sichtbare Seite abgebildet ist, auch auf die gegenüberliegende Seite über entsprechend Umlenkrollen geführt und zur Spannvorrichtung 8 laufen, wo dann vier Enden von zwei Zugseilen münden.

Im Ausführungsbeispiel der Fig. 2 bedient ebenfalls eine gemeinsame Spannvorrichtung 8, die an der Seitenwange 2 befestigt ist, zwei Zugseile 6 und 9, die jeweils nahe der Seitenkante des Ristriemens 4 in Befestigungspunkten 7 und 10 befestigt sind und über an der Seitenwange 2 befestigte Umlenkrollen 11 und 12 zur Spannvorrichtung 8 laufen. Auch hier können die Zugseile, wie durch die gestrichelten Abschnitte 6' und 9' angedeutet, den Ristriemen 4 vollständig übergreifen.

Im Ausführungsbeispiel der Fig. 3 ist als Spannvorrichtung ein Hebel 8' verwendet, der an seiner in der Schließstellung dem Ristriemen 4 zugewandten Seite mehrere Haken 8" aufweist, in die eine Schlaufe 6" der Zugseile einhängbar ist. Durch Verschwenken des Hebels 8' werden die Zugseile gespannt oder gelockert.

Beim Ausführungsbeispiel der Fig. 4 sind die Zugseile 6 und 9 von den Umlenkrollen 11 und 12 direkt zur mittig auf dem Ristriemen 4 angeordneten Spannvorrichtung 8 geführt, d.h. die Umlenkrollen 11b und 12b der Fig. 1 sind fortgelassen. Ansonsten entspricht dieses Ausführungsbeispiel dem der Fig. 1.

Die Spannvorrichtung der Fig. 5 hat ein topfförmiges Gehäuse 12 mit einem im wesentlichen ebenen Boden 13, der an der Bindung, also insbesondere der Seitenwange 2 oder dem Ristriemen 4 befestigt wird. Das Gehäuse 12 hat einen nach innen ragenden, zylindrischen Vorsprung 14, der als Führung bzw. Lager für einen Wickeldorn 15 dient, der einstückig mit einem Gehäusedeckel 16 verbunden ist, der mit einem ringförmigen Bereich 17 das Gehäuse 12 umgreift und auch dort damit geführt und gelagert ist. Das Gehäuse 12 hat hier zwei Öffnungen 18 und 19, durch die Zugseile 6 und 9 in das Innere des Gehäuses gelangen und auf den Wickeldorn 15 aufgewickelt werden können. Die jeweiligen Enden der Zugseile 6 und 9 sind an dem Wickeldorn 15 befestigt. Am Wickeldorn 15 können Führungsscheiben 20, 21, 22 angebracht sein, die für ein geordnetes Aufwickeln der Zugseile 6 und 9 sorgen, wenn der Wickeldorn 15 gedreht wird.

Am Deckel 16 ist eine Sperrklinke 23 mittels eines Stiftes 24 schwenkbar gelagert, wobei die Sperrklinke durch eine Feder 25, die hier eine Blattfeder ist, mit dem Ende, das einen Rasthaken 26 aufweist, radial nach innen gedrückt wird. Das Gehäuse 13 hat eine der Breite der Sperrklinke 23 entsprechende Vertiefung 27, in der eine Rastverzahnung 28 angebracht ist. Der Haken 26 greift dabei in diese Rastverzahnung 28 ein, so daß eine Arretierung erreicht wird in der Weise, daß der Deckel 27 bei wirksamer Sperrklinke nur in einer Drehrichtung, nämlich der Spannrichtung gedreht werden kann.

Zum Lösen wird der Rasthaken 23 gegen die Kraft der Feder 25 um die Achse 24 geschwenkt, bis der Haken 26 außer Eingriff mit der Rastverzahnung 28 kommt. Um dieses Schwenken zu ermöglichen, hat der Deckel 17 im Bereich des Rasthakens 23 eine Aussparung 29, über welche das hintere Ende des Rasthakens 23 von außen zugänglich ist und der Rasthaken in beschriebener Weise geschwenkt werden kann.

Im Ausführungsbeispiel der Fig. 6 sind zwei einander gegenüberliegende Rasthaken gezeigt, wobei die entsprechenden Teile des zweiten Rasthakens mit einem Strich bezeichnet sind.

Selbstverständlich können auch andere Konstruktionen von Spannvorrichtungen, die ein Zugseil aufwickeln, verwendet werden. Will man höhere Spannkräfte aufbringen, so kann auch eine Getriebeuntersetzung mit Zahnrädern vorgesehen sein.

## Patentansprüche

1. Snowboarbindung zur Befestigung eines Stiefels an einem Snowboard mit einem Chassis, mit einem an dem Chassis befestigten Fersenelement und mit einem, die Oberseite des Stiefels teilweise übergreifenden Ristelement, das über zugseile an dem Chassis befestigt ist, die mittels einer Spannvorrichtung spannbar und lösbar sind, mit einem einzigen Ristelement (4) pro Stiefel (5), das sich von dessen Zehenbereich (5a) bis mindestens zu dessen Ristbereich (5b) erstreckt, wobei das Ristelement (4) im Zehenbereich (5a) und im Ristbereich (5b) jeweils durch ein Zugseil (6, 9; 6', 9') mit dem Chassis (2) verbunden ist, **dadurch gekennzeichnet,**
**daß** eine gemeinsame Spannvorrichtung (8, 8') für alle zugseile (6, 9, 6', 9') vorgesehen ist und
**daß** die gemeinsame Spannvorrichtung (8) unabhängig von einem Verschwenken des Fersenelementes (3) am Chassis (2) oder am Ristelement (4) befestigt ist.

2. Snowboardbindung nach Anspruch 1, **dadurch gekennzeichnet,**
**daß** die Zugseile (6, 9) an einer Seitenkante des Ristelementes (4) befestigt sind.

3. Spannvorrichtung nach Anspruch 1 oder 2, **dadurch gekennzeichnet,**
**daß** die Spannvorrichtung (8) einen drehbare Wickeldorn (15) aufweist, auf den die Zugseile (6, 9) aufwickelbar sind sowie eine Arretierungsvorrichtung (23) zur Arretierung des Wickeldorns (15).

4. Snowboardbindung nach Anspruch 3, **dadurch gekennzeichnet,**
**daß** die Arretierungsvorrichtung eine federvorgespannte Sperrklinke (23) aufweist sowie eine Rastverzahnung (28).

5. Snowboardbindung nach Anspruch 1, **dadurch gekennzeichnet,**
**daß** die Arretierungsvorrichtung ein schwenkbarer Hebel mit mehreren Haken ist, in die eine Schlaufe (6") der Zugseile (6, 9) einhängbar ist.

## Claims

1. Snowboard binding for fastening a boot to a snowboard, with a chassis, a heel element attached to the chassis and an instep element that partially covers the top side of the boot and is attached to the chassis by tension cables, which can be tensioned and loosened by means of a tensioning device, with a single instep element (4) per boot (5), extending from its toe region (5a) at least to its instep region (5b), wherein the instep element (4) is connected in the toe region (5a) and in the instep region (5b) by a tension cable (6, 9; 6', 9') to the chassis (2), **characterized in that**
a common tensioning device (8, 8') is provided for all tension cables (6, 9; 6', 9') and
**in that** the common tensioning device (8) is attached to the chassis or to the instep element (4) independent of a pivoting of the heel element.

2. Snowboard binding according to claim 1, **characterized in that** the tension cables (6, 9) are attached to one side edge of the instep element (4).

3. Tensioning device according to claim 1 or 2, **characterized in that** said tensioning device (8) has a rotatable winding spindle (15), on which the tension cables (6, 9) can be wound as well as a locking device (23) for locking the winding spindle (15).

4. Snowboard binding according to claim 3, **characterized in that** the locking device has a detent pawl (23) pretensioned by a spring and also a ratchet (28).

5. Snowboard binding according to claim 1, **characterized in that** the locking device is a pivoting lever with several hooks on which a loop (6") of the tension cables (6, 9) can be secured.

## Revendications

1. Fixation de planche à neige destinée à fixer une botte à une planche dotée d'un châssis, comprenant un élément de talon fixé au châssis, et comprenant un élément de cou-de-pied qui tient en partie le côté supérieur de la botte, lequel élément est fixé au châssis par des câbles de traction, qui peuvent être serrés et desserrés au moyen d'un dispositif tendeur, comprenant un seul élément de cou-de-pied (4) par botte (5), qui s'étend de sa zone d'orteil (5a) jusqu'à au moins sa zone de cou-de-pied (5b), l'élément de cou-de-pied (4) étant relié au châssis (2) dans la zone d'orteil (5a) et dans la zone de cou-de-pied (5b) respectivement par un câble de traction (6, 9 ; 6', 9'), **caractérisée**
**en ce qu'**un dispositif tendeur (8, 8') commun est prévu pour tous les câbles de traction (6, 9 ; 6' , 9') et
**en ce que** le dispositif tendeur (8) commun est fixé au châssis (2) ou à l'élément de cou-de-pied (4) indépendamment d'un pivotement de l'élément de talon (3) .

2. Fixation de planche à neige selon la revendication 1, **caractérisée en ce**
**que** les câbles de traction (6, 9) sont fixés à une arête latérale de l'élément de cou-de-pied (4).

3. Dispositif tendeur selon l'une des revendications 1 ou 2, **caractérisé en ce**
**que** le dispositif tendeur (8) comprend un mandrin de bobinage rotatif (15) sur lequel les câbles de traction (6, 9) sont enroulés ainsi qu'un dispositif de blocage (23) destiné à bloquer le mandrin (15).

4. Fixation de planche à neige selon la revendication 3, **caractérisée en ce**
**que** le dispositif de blocage comprend un cliquet de verrouillage (23) précontraint par un ressort ainsi qu'un engrènement à encliquetage (28).

5. Fixation de planche à neige selon la revendication 1, **caractérisée en ce**
**que** le dispositif de blocage est un levier pivotant doté de plusieurs crochets, dans lesquels peut être accrochée une boucle (6") des câbles de traction (6, 9).
